# EUROPÄISCHE PATENTSCHRIFT

(11) **EP 4 493 483 B1**
(45) Veröffentlichungstag und Bekanntmachung des Hinweises auf die Patenterteilung: **04.03.2026**
(21) Anmeldenummer: 23701055.8
(22) Anmeldetag: 17.01.2023
(51) Int. Cl.: B65D 55/16, B65D 75/58

(54) **AUSGIESSVORRICHTUNG**
POURING DEVICE
DISPOSITIF DE VERSEMENT

(30) Priorität: 14.03.2022 DE 102022105901
(43) Veröffentlichungstag der Anmeldung: 22.01.2025
(73) Patentinhaber: Georg Menshen GmbH & Co. KG, 57413 Finnentrop (DE)
(72) Erfinder: GIERSE, Tim, 57439 Attendorn (DE); CZARNETZKI, Christoph, 57413 Finnentrop (DE)
(74) Vertreter: Cohausz Hannig Borkowski Wißgott
(86) Internationale Anmeldenummer: PCT/EP2023/050964
(87) Internationale Veröffentlichungsnummer: WO 2023/174591

(56) Entgegenhaltungen:
- JP-A- 2006 335 458
- KR-A- 20020 075 761

## Beschreibung

Die Erfindung betrifft eine Ausgießvorrichtung umfassend einen Ausgießer, der mit einem Behälter verbunden oder zumindest mit einem Behälter verbindbar ist und der einen um eine Stutzenachse herum angeordneten Ausgießstutzen aufweist, und der eine Verschlußkappe umfasst, die um eine Kappenachse herum angeordnet ist, mit welcher der Ausgießstutzen öffenbar ist, vorzugsweise auch wieder verschließbar ist, und der wenigstens ein Halteband umfasst, das einstückig mit der Verschlußkappe verbunden ist und mit dem die Verschlußkappe am Ausgießer befestigt ist, insbesondere am Ausgießstutzen des Ausgießers befestigt ist. Die Erfindung betrifft auch einen Behälter mit einer solchen Ausgießvorrichtung.

Bei der genannten Stutzenachse handelt es sich um die Achse, entlang welcher der offene Kanal des Ausgießstutzens längserstreckt ist. Bei der Kappenachse handelt es um die Achse, um die herum die Verschlußkappe herum gedreht wird um, ausgehend von einem original verschlossenen Zustand den Ausgießer zu öffnen.

In einer bevorzugten Ausführung in welcher die Verschlußkappe im geschlossenen Zustand den Ausgießstutzen überdeckend in sich bereichsweise aufnimmt, ist weiterhin die Kappenachse diejenige Achse, um die herum die Kappenwandung angeordnet ist, die am oberen Ende mit einem Kappendeckel geschlossen und am unteren Ende offen ist. Offenes Ende und Kappendeckel sind somit in der Richtung der Kappenachse beabstandet.

Vorzugsweise kann es vorgesehen sein, dass auf der äußeren Mantelfläche des Ausgießstutzens und auf der inneren Mantelfläche der Verschlußkappe zusammenwirkende Verschlußelemente angeordnet sind, mittels denen die Verschlußkappe und der Ausgießstutzen durch Drehen der Verschlußkappe um die durch den Ausgießstutzen verlaufende Drehachse / Stutzenachse / Kappenachse voneinander lösbar und vorzugsweise auch wieder miteinander verbindbar und.

Die zusammenwirkenden Verschlußelemente können z.B. als Paarung von Innen- und Außengewinde (Gewindeverschluss) oder auch als Paarung von Nocken und Führungskulisse oder Haltevorsprung (Bajonettverschluss) oder als Paarung von Verschlußelementen mit bei einer Drehung ineinandergreifender Wirkung ausgebildet sein.

Die Erfindung ist aber nicht auf diese Ausführungen der Befestigung einer Kappe am Ausgießstutzen beschränkt und umfasst auch solche Ausführungen, bei welchen die Verschlußkappe durch Brechen einer Verbindung zum Ausgießstutzen von diesem entfernt wird.

Unter dem Ausgießer wird vorzugsweise ein Bauteil verstanden, dass zumindest den Ausgießstutzen umfasst und einen Übergangsbereich, mit dem die Verbindung zu einem Behälter hergestellt ist oder zumindest herstellbar ist.

Ein Ausgießer der Erfindung kann somit z.B. an einer Flasche als Behälter angeordnet sein, wobei der Übergangsbereich durch den Flaschenhals oder den oberen Bereich des Flaschenhalses gebildet ist. Ein Ausgießer der Erfindung kann auch an einem Beutel, insbesondere Folienbeutel als Behälter angeordnet sein. In diesem Fall kann der Übergangsbereich, an dem der Ausgießstutzen befestigt ist, durch ein sogenanntes Einschweißteil, insbesondere ein schiffchenförmiges Einschweißteil ausgebildet sein, dass zwischen die sich gegenüberliegenden Beutelwände eingeschweißt werden kann. Ein solches Einschweißteil weist vorzugsweise zwei sich unter 180 Grad gegenüberliegenden Arme auf, die sich nach außen hin, also mit zunehmendem Abstand von der Stutzenachse verjüngen. In einem Zustand, in welchem das Einschweißteil zwischen zwei Folien zur Bildung eines Behälters eingeschweißt ist, sind die Folieninnenflächen an den Seitenflächen der genannten Arme befestigt. Eine nach oben, zum Ausgießer weisenden Oberfläche des Einschweißteils ist zur äußeren Umgebung gerichtet und sichtbar.

Richtungsangaben, die in der nachfolgenden Beschreibung verwendet werden nehmen die vorgenannten Achsen in Bezug und eine aufrecht stehende Position eines Behälters mit einer solchen Ausgießvorrichtung. Bei der Ausgießvorrichtung ist somit der zur Produktentnahme aus einem Behälter offene Bereich des Ausgießers bzw. von dessen Ausgießstutzen oben und der Übergangsbereich, mit dem der Ausgießer an einem Behälter angebunden ist, unten am Ausgießer angeordnet. Die axiale Richtung ist entlang der Kappen- oder Stutzenachse und die radiale Richtung senkrecht dazu. Die Umfangsrichtung verläuft in einem beliebigen radialen Abstand um die jeweilige Achse herum.

Im verschlossenen Zustand des Ausgießers sind die Kappenachse und die Stutzenachse parallel, insbesondere kollinear zueinander angeordnet. In diesem Zustand entsprechen Kappenachse und Stutzenachse auch der Drehachse, um die die Verschlußkappe drehbar sein kann, um den Ausgießer zu öffnen, vorzugsweise auch wieder zu schließen.

Die Befestigung der Verschlußkappe mittels wenigstens eines Haltebandes dient dazu, dass die Verschlußkappe nach einem Öffnen am Ausgießer bzw. am Behälter angebunden bleibt und somit nicht verloren geht und die Umwelt verschmutzt. Die Befestigung eines solchen Haltebandes kann direkt am Ausgießer erfolgen, z.B. einstückig oder auch mittelbar über ein anderes Element, z.B. einen Haltering, der den Ausgießstutzen umgibt.

Ausgießvorrichtungen dieser Art sind im Stand der Technik allgemein bekannt, z.B. aus der Publikation EP 3 929 102 A1.

Problematisch ist es hierbei, dass eine Verschlußkappe am Behälter nach dem Öffnen an dem wenigstens einen Halteband im Wesentlichen frei beweglich ist und somit bei der Produktentnahme aus dem Behälter stören kann, z.B. das Gesicht einer Person beim Trinken durch die Verschlußkappe oder das wenigstens einen Halteband berührt wird oder bei einem Ausgießen des Produktes aus dem Behälter in den Weg des Produktes gelangt. Besonders die einstückige Verbindung des Haltebandes an der Verschlußkappe führt nach einem Öffnen zu einer Verformung an der Verbindungsstelle zwischen Verschlußkappe und Halteband, ggfs. zwischen der Verbindungsstelle von Halteband und Ausgießer oder einem mittelbar zwischengefügten Element, wodurch im Material des Haltebandes, insbesondere an der Verbindungsstelle die Verformung rückstellende Kräfte erzeugt werden, die dazu tendieren, die Verschlußkappe mit dem Halteband in eine unvorteilhafte, insbesondere störende Stellung zu bewegen.

Ausgießvorrichtungen der eingangs genannten Art mit einem einzelnen Halteelement für das Halteband sind z.B. bekannt aus den Publikationen KR 2002 0075761, die eine Vorrichtung gemäß dem Oberbegriff von Anspruch 1 offenbart, und JP 2006 335458 A.

Vor diesem Hintergrund ist es eine Aufgabe der Erfindung eine Ausgießvorrichtung der eingangs genannten Art so weiter zu bilden, dass die Verschlußkappe nach einem Öffnen stabilisiert wird, insbesondere in eine Lage gebracht und in der Lage gehalten werden kann, so dass hiernach bei der Produktenahme, insbesondere beim Trinken aus einem Behälter mit einer solchen Ausgießvorrichtung die Verschlußkappe und auch das wenigstens eine Halteband nicht mehr störend wirken können.

Diese Aufgabe wird dadurch gelöst, dass am Ausgießer wenigstens zwei, vorzugsweise genau zwei Halteelemente (7) angeordnet sind, mit denen das wenigstens eine Halteband haltbar ist, insbesondere das wenigstens eine Halteelement unter einer durch das Haltelement vorbestimmten axialen Position haltbar ist.

Dabei bedeutet haltbar nicht, dass das Halteband im Haltelement befestigt ist, wenngleich auch das vorgesehen sein kann, sondern zumindest, dass das Halteband bei üblicher Nutzung eine stabile Lage einnimmt, durch welche verhindert ist, dass das Halteband oder die Verschlußkappe eine störende Position bei der Nutzung einnehmen kann.

Eine mögliche bevorzugte Ausführungsform kann dabei vorsehen, dass nur ein einziges Halteband an der Ausgießvorrichtung vorgesehen ist. Eine andere bevorzugte Ausführungsform kann vorsehen, dass die Ausgießvorrichtung genau zwei Haltebänder aufweist.

Besonders vorteilhaft ist es, wenn das Halten des Haltebandes im oder am Halteelement durch eine Kraft bewirkt ist, die durch das Halteband selbst auf das Halteelement ausgeübt wird, insbesondere durch die eingangs genannte Kraft, die dazu tendiert, das Halteband gegen die beim Öffnen erfolge Verformung des Haltebandes, insbesondere an der wenigstens einen Anbindungsstelle zu bewegen.

In vorteilhafter Weiterbildung kann es vorgesehen sein, dass wenigstens ein Halteelement in axialer Richtung der Stutzenachse unter der Position am Ausgießer befestigt ist, in welcher das wenigstens eine Halteband am Ausgießer befestigt ist.

Dies ist besonders vorteilhaft, da das Halteband bei Befestigung über dem Halteelement eine axial nach oben gerichtete Kraft auf das Halteelement ausübt, welche dazu beiträgt, dass das Halteband im/am Haltelement gehalten wird.

Erfindungsgemäß ist es vorgesehen, dass am Ausgießer wenigstens zwei, vorzugsweise genau zwei Halteelemente angeordnet sind.

Diese können z.B. um die Stutzenachse herum, vorzugsweise einander gegenüberliegend, angeordnet sein, insbesondere somit in Umfangsrichtung um die Stutzenachse einen Winkelabstand von 180 Grad aufweisen. Allgemein können mehrere Halteelemente äquidistanten Winkelabstand in der Umfangsrichtung haben.

Eine Ausführung mit zwei oder mehr Halteelementen ist zum Beispiel vorteilhaft bei zwei oder mehr am Ausgießer ausgebildeten Haltebändern, da sich ein Nutzer dann aussuchen kann, welches der Haltebänder er mit einem der Haltelemente halten möchte. Dabei kann es vorgesehen sein, dass jedem von mehreren Haltebändern eines der mehreren Halteelemente zugeordnet ist, insbesondere dadurch, dass das Halteelement eine für das jeweilige Halteband vorteilhafte Position am Ausgießer hat.

Die Halteelemente können z.B. in einer Richtung beabstandet sein, welche der Richtung der Beabstandung der Armenden eines Einschweißteils entspricht, mit dem der Ausgießer zwischen zwei Folienlagen eines Beutels befestigbar ist.

Eine für die Nutzung vorteilhafte Position eines Halteelementes ergibt sich vorzugsweise, wenn in Umfangsrichtung um die Stutzenachse betrachtet das Halteelement von der Position, in welcher das wenigstens eine Halteband am Ausgießer befestigt ist, 50 bis 130 Grad, vorzugsweise 75 bis 105 Grad, vorzugsweise 85 bis 95 Grad, insbesondere 90 Grad beabstandet ist. So wird einerseits eine ausreichende Nähe zwischen Halteelement und Halteband erzielt, um das Halteband auf einfache Weise haltend am Halteelement anzuordnen und andererseits ein genügend größer Abstand zwischen Halteelement und der Befestigungsstelle des Haltebandes direkt oder mittelbar am Ausgießer, dass die Hebelwirkung groß genug ist, um die am Halteband befestigte Verschlußkappe genügend in der Lage zu stabilisieren.

Eine bevorzugte konstruktive Ausgestaltung sieht es vor, dass das jeweilige Halteelement als ein Haltearm ausgebildet ist, der sich ausgehend von einer Anbindungsstelle am Ausgießer (mittelbar oder direkt) in Richtung zu einem freien Ende erstreckt, unter den das Halteband unterlegbar oder unterschiebbar ist.

Der Haltearm kann dabei bevorzugt betrachtet in axialer Richtung der Stutzenachse geradlinig erstreckt sein. Dabei ist es insbesondere vorgesehen, dass der Haltearm in Richtung zu seinem freien Ende sich verjüngend ausgebildet ist, vorzugsweise ausgehend von seiner Anbindungsstelle am Ausgießer bis zu seinem freien Ende kontinuierlich verjüngend.

Der Haltearm muss also nicht selbst zwingend exakt in einer Ebene senkrecht zur Stutzenachse erstreckt sein, wenngleich dies vorgesehen sein kann. Vorzugsweise durchkreuzt der Haltearm eine solche Ebene aber zumindest. Er hat somit eine Erstreckung, welche eine axiale Richtungskomponente aufweisen kann.

**In** axialer Richtung betrachtet überdeckt der Haltearm hierdurch einen Haltebereich, in den das Halteband aufgenommen werden kann. Der Haltebereich liegt somit axial betrachtet unter dem Haltearm.

Vorzugsweise ist in derselben Aufsicht-Richtung betrachtet der Haltearm symmetrisch um eine Mittelachse ausgebildet, wobei die Mittelachse der Erstreckungsrichtung entspricht.

In Richtung der Stutzenachse betrachtet, also in axialer Projektion bzw. Aufsicht kann der Haltearm weiterhin von der Anbindestelle am Ausgießer auf sein freies Ende zu in grundsätzlich beliebigen Richtungen erstreckt sein, wobei vorzugsweise im Wesentlichen der Haltearm, bzw. dessen Mittelachse, in einer Richtung senkrecht zur Stutzenachse erstreckt ist.

Vorzugsweise ist der der Haltearm, insbesondere jeder Haltearm, insbesondere betrachtet in axialer Richtung der Stutzenachse im Wesentlichen radial zur Stutzenachse erstreckt ist oder senkrecht zur einer die Stutzenachse kreuzenden Radiallinie, insbesondere wobei die Anbindungsstelle des Haltearms am Ausgießer einen Abstand zur Stutzenachse aufweist, der größer gleich dem radialen Abstand der Position ist, in welcher das wenigstens eine Halteband am Ausgießer befestigt ist.

Bei der genannten radialen Erstreckung kann der Haltearm mit seiner Anbindestelle am Ausgießer von der Stutzenachse auch weiter entfernt sein, als mit seinem freien Ende, so dass der Haltearm einen Haltebereich überdeckt, die in Richtung zur Stutzenachse offen ist. Bevorzugt ist hingegen bei radialer Erstreckung die umgekehrte Ausrichtung des Haltearmes, so dass der vom Haltearm überdeckte Haltebereich von radial außen zugänglich ist.

Bevorzugt ist es vorgesehen, dass der jeweilige Haltearm in axialer Richtung einer Begrenzungsfläche am Ausgießer gegenüberliegt, die den Haltebereich, in den das Halteband einlegbar ist, in axialer Richtung, insbesondere nach unten, begrenzt.

Hierdurch wird der Haltebereich axial zwischen dem Haltearm und der Begrenzungsfläche eingeschlossen, so dass ein eingelegtes Halteband weder nach axial oben noch nach axial unten aus der gehaltenen Position herausgelangen kann.

Eine solche Begrenzungsfläche kann z.B. ausgebildet sein durch die zum Ausgießstutzen weisenden Oberfläche eines Übergangsbereichs des Ausgießers, mit welcher der Ausgießer in einen Behälter übergeht. Dabei kann z.B. der Übergangsbereich als Einschweißteil ausgebildet sein, mit dem der Ausgießer zwischen zwei Folienlagen eines Beutels befestigbar ist oder als Flaschenhals.

Es kann auch vorgesehen sein, dass die Begrenzungsfläche gebildet ist durch einen in axialer Richtung der Stutzenachse dem Haltearm gegenüberliegenden weiteren Haltearm, wobei das Halteband zwischen die Haltearme einsteckbar ist. Diese Haltearme können vorzugsweise wie zusammenwirkende Klemmbacken funktionieren. Die sich axial gegenüberliegenden Haltearme können vorzugsweise um eine zur Stutzenachse senkrechte Ebene spiegelsymmetrisch ausgebildet sein.

Eine weiterhin bevorzugte Weiterbildung kann vorsehen, dass der Haltearm, insbesondere jeder Haltearm, am Ausgießer federnd nachgiebig befestigt ist, insbesondere nachgiebig in axialer Richtung der Stutzenachse. So kann der Haltearm beim Einlegen des Haltebandes in den Haltebereich bei Berührung des Haltearmes nachgeben und den Einführbereich vergrößern, insbesondere sofern dieser axial begrenzt ist.

Vorgesehen sein kann z.B. dass in einer solchen vorbenannten Ausbildung der axialen Begrenzung des Haltebereichs die Eingangsöffnung in den Haltebereich, die zwischen dem Haltearm und einer Begrenzungsfläche gebildet ist, in axialer Richtung kleiner ist als die Dicke des Haltebandes. Insbesondere muss somit die Eingangsöffnung durch ein Zurückweichen eines Haltearmes beim Einführen des Haltebandes zurückweichen. In einer solchen Ausführung kann das Halteband dann auch klemmend gehalten werden, also befestigt werden.

Eine bevorzugte konstruktive Ausgestaltung sieht es vor, dass die wenigstens zwei Halteelemente, insbesondere die wenigstens zwei Halteärme, an einem den Ausgießstutzen umgebenden ringförmigen Vorsprung angeordnet sind.

Dabei können vorzugsweise die Halteelemente bzw. Halteärme vom Außendurchmesser des ringförmigen Vorsprungs nach radial außen erstreckt sein.

Der ringförmige Vorsprung ist weiterhin vorzugsweise durch einen Anschlagring ausgebildet, der unter einem Haltering angeordnet ist an dem die Verschlußkappe mit dem wenigstens einen Halteband befestigt ist.

Alternativ kann auch vorgesehen sein, dass die Halteelemente bzw. Halteärme, auf der zum Ausgießstutzen weisenden Oberfläche eines Einschweißteils angeordnet sind, mit dem der Ausgießer zwischen zwei Folienlagen eines Beutels befestigbar ist.

In allen möglichen Ausführungen kann eine bevorzugte Weiterbildung vorsehen, dass die Halteelemente eine in axialer Richtung der Stutzenachse offene Rinne, insbesondere nach unten offene Rinne, vorzugsweise also in Richtung zu einem Behälter offene Rinne ausbilden, in die das Halteband einlegbar ist, insbesondere wobei die Rinne eine Erstreckung in einer Richtung senkrecht zur Stutzenachse aufweist. Durch die Rinne wird erzielt, dass das Halteband noch sicherer gehalten ist, selbst wenn eine haltende Kraft nur intern vom Halteband aufgebracht wird und keine klemmende Wirkung vorliegt. Nach oben geneigt bedeutet dabei vorzugsweise ausgehend von der Rinne in Richtung nach oben, also von einem Übergangsbereich oder dem Behälter wegweisend.

Vorzugsweise ist dabei vorgesehen, dass das freie Ende jedes Halteelements eine Führungsfläche umfasst oder bildet, die gegenüber einer zur Stutzenachse senkrechten Ebene geneigt ist, insbesondere nach oben geneigt ist, vorzugsweise in einem Winkel von 10 Grad bis 45 Grad zu der Ebene, vorzugsweise wobei die Führungsfläche in die Rinne übergeht.

Die Rinne ist bevorzugt dadurch ausgebildet, dass jeder Haltearm, insbesondere bezüglich der Stutzenachse in Richtung nach axial unten, eine konkave Haltefläche aufweist, welche die Innenfläche der Rinne bildet.

Bevorzugt kann derselbe Haltearm bezüglich der Stutzenachse in Richtung nach axial oben eine konvexe Oberfläche aufweisen.

Unter konkaver Haltefläche wird vorzugsweise verstanden, dass die Unterfläche des Haltearms im Querschnitt einer Schnittebene eine konkave Krümmung aufweist, also in welcher die Unterfläche in einem mittleren Bereich zwischen Seitenbereichen in axialer Richtung nach oben eingewölbt ist, insbesondere wobei dieser Querschnitt in Richtung des Normalenvektors dieser Ebene zumindest im Wesentlichen gleichbleibend ist. Unter konvexer Oberfläche wird vorzugsweise verstanden, dass die Oberfläche des Haltearms im Querschnitt einer Schnittebene eine konvexe Krümmung aufweist, also in welcher die Oberfläche in einem mittleren Bereich zwischen Seitenbereichen in axialer Richtung nach oben ausgewölbt ist, insbesondere wobei dieser Querschnitt in Richtung des Normalenvektors dieser Ebene zumindest im Wesentlichen gleichbleibend ist. Die genannte Schnittebene ist vorzugsweise diejenige in oder parallel zu welcher die Stutzenachse verläuft insbesondere welche gleichzeitig parallel zum (axial projizierten) Richtungsvektor der Erstreckung des Haltearms ist. Insbesondere ist somit diese Ebene eine Vertikalebene, vorzugsweise die durch die (axial projizierte) Mittellängsachse des Haltearmes verläuft.

Z.B. hierdurch kann der Haltearm zumindest im Bereich der Rinne überall gleiche Dicke aufweisen, vorzugsweise kann der Haltearm von der Anbindungsstelle bis zum freien Ende überall gleiche Dicke aufweisen. Vorzugsweise wird hierbei die Dicke jeweils in Richtung des Normalenvektors auf der Oberfläche oder Unterfläche des Haltearms betrachtet. Bei sich axial gegenüberliegenden Haltearmen können beide Haltearme in Spiegelsymmetrie diese Merkmale verwirklichen.

Allgemein kann die Erfindung vorsehen, dass das wenigstens eine mit der Verschlußkappe einstückig ausgebildete Halteband irgendwo mit dem von der Verschlußkappe wegweisenden Ende am Ausgießer direkt oder mittelbar befestigt ist.

Bei allen vorgenannten Ausführungen kann es bevorzugt vorgesehen sein, dass die Verschlußkappe Bestandteil einer Kappenanordnung ist, welche die Verschlußkappe, einen Haltering und wenigstens ein Halteband umfasst, wobei das wenigstens eine Halteband mit einem seiner Enden einstückig mit der Verschlußkappe und mit dem anderen seiner Enden einstückig mit dem Haltering ausgebildet ist, wobei der Haltering am Ausgießer gegen ein Abziehen in axialer Richtung der Stutzenachse gesichert ist. Der Haltering bildet somit ein Element, mit dem das jeweilige Halteband mittelbar am Ausgießer befestigt ist.

Dabei sind vorzugsweise am Haltering und am Ausgießer, insbesondere am Ausgießstutzen, zusammenwirkende Rastmittel angeordnet, mittels denen der Haltering am Ausgießer, insbesondere am Ausgießstutzen, insbesondere nach einer Erstmontage, befestigt ist, insbesondere auch beim Öffnen der Verschlußkappe befestigt verbleibt, wobei das Rastmittel am Ausgießer als ein den Ausgießer, insbesondere den Ausgießstutzen umgebender, von der äußeren Mantelfläche des Ausgießstutzens radial nach außen vorspringender Rastring ausgebildet ist und der Rastring von dem Haltering, insbesondere von wenigstens einem Rastvorsprung am Haltering rastend hintergriffen ist, insbesondere betrachtet in der Aufsetzrichtung der Verschlußkappe.

Vorzugsweise ist somit am Haltering als Rastmittel auf dessen inneren Mantelfläche wenigstens ein in Umfangsrichtung erstreckter und von der inneren Mantelfläche radial nach innen vorspringender Rastvorsprung angeordnet. Der freie Innenquerschnitt zwischen mehreren Rastvorsprüngen ist vorzugsweise kleiner als der Außendurchmesser des Rastrings am Ausgießer.

Der Rastring ist vorzugsweise mit einem Abstand axial über dem vorgenannten Anschlagring angeordnet.

Vorzugsweise ist weiterhin vorgesehen, dass in einem original verschlossenen Zustand der Kappenanordnung das wenigstens eine Halteband, insbesondere jedes Halteband, in axialer Richtung zwischen der Verschlußkappe und dem Haltering angeordnet ist, und in der Umfangsrichtung um die Kappenachse herum erstreckt ist. Weiter bevorzugt ist dabei die äußere Mantelfläche des Halteringes mit der äußeren Mantelfläche des jeweiligen Haltebandes fluchtend angeordnet ist.

Weiterhin kann dabei vorgesehen sein, dass ein jeweiliges Halteband zwischen einer Anbindungsstelle am Haltering und einer Anbindungsstelle an der Verschlußkappe mehrere brechbare Brücken, insbesondere axial erstreckte brechbare Brücken, aufweist, mittels denen das Halteband am Haltering und/oder der Verschlußkappe in verschlossenen Originalzustand befestigt ist. Eine jeweilige brechbare Brücke kann dabei vorzugsweise in axialer Richtung verjüngend ausgebildet sein, vorzugsweise in einer Richtung von dem Halteband zum Haltering und/oder zur Verschlußkappe verjüngend, insbesondere mit in radialer Richtung gleichbleibender Dicke.

Bei Ausbildung der Kappenanordnung mit einem einzigen Halteband, insbesondere auch mit zwei oder mehr Haltebändern ist vorzugsweise vorgesehen, dass das eine Ende des Haltebandes in Umfangsrichtung bezüglich der Kappenachse an die Verschlußkappe angebunden ist und das andere Ende des Haltebandes in axialer Richtung bezüglich der Kappenachse an den Haltering angeschlossen ist.

Verschiedene Ausführungsformen der Erfindung sind in den Figuren dargestellt und werden nachfolgend beschrieben.

Die Figur 1 zeigt eine erste prinzipielle Ausführung einer Ausgießvorrichtung mit einer Verschlußkappe 1, die z.B. mit dem Ausgießer 2 der Figuren 2, 3, 8, 9 und 10 oder auch jedem anderen Ausgießer zusammenwirken kann, um insgesamt die erfindungsgemäße Ausgießvorrichtung zu bilden.

Die Verschlußkappe 1 weist eine Kappenwand 1a auf, die um die Kappenachse 3 herum im Umfangsrichtung erstreckt ist und oben durch einen Kappendeckel 1b geschlossen ist. Unten hat die Verschlußkappe 1 ein offenes Ende 1c und kann so auf einen Ausgießstutzen 4 des Ausgießers 2 aufgesetzt werden, der gemäß Figuren 2 und 8 um die Stutzenachse 5 herum erstreckt ist. Stutzenachse 5 und Kappenachse 3 sind im verschlossenen Zustand ersichtlich kollinear.

Mit der Verschlußkappe 1 ist einstückig ein Halteband 1d verbunden, dass in dieser Ausführung am unteren offenen Ende 1c an der Verschlußkappe 1 einstückig befestigt ist. Es können aber auch grundsätzlich andere beliebige Anschlußpositionen für das Halteband 1d vorgesehen sein. Das Halteband 1d kann an einer beliebigen anderen Position am Ausgießer oder auch am Behälter befestigt sein. Es können auch mehr als das eine gezeigte Halteband 1d vorgesehen sein., wie z.B. in Figur 6, 7 und 11 gezeigt.

Die Ausführung z.B. der Figur 1 zeigt weiterhin, dass die Verschlußkappe 1 Bestandteil einer Kappenanordnung ist, die zusätzlich zur Verschlußkappe 1, dem wenigstens einen Halteband 1d auch einen Haltering 1e umfasst.

**In** z.B. Figur 2 und 8 sind außen auf dem Ausgießstutzen 4 Verschlußelemente 6a angeordnet, die mit korrespondierenden Verschlußelementen 6b der Verschlußkappe 1 zusammenwirken, welche in Figur 1 nicht dargestellt sind, jedoch beispielsweise in Figur 6 erkennbar sind.

Als erfindungswesentliches Merkmal weist der Ausgießer Halteelemente 7 auf, die in der Form eines jeweilige Haltearmes 7 ausgebildet sind und die in allen Figuren außer Figur 7 zu erkennen sind. Nach Öffnen des Ausgießers 2 durch Abnehmen der Verschlusskappe 1 kann das hierdurch frei werdende Halteband 1d unter den Haltearm 7 geführt werden und ist damit in einer solchen axialen Position gehalten, dass das Halteband 1d und auch die Verschlußkappe 1 keine störende Position mehr einnehmen kann.

Die Haltearme 7 sind in allen in den Figuren gezeigten Ausführungen so ausgebildet, dass diese an der einen Seite des Armes am Ausgießer angebunden sind und auf der anderen Seite ein freies Ende aufweisen. Zwischen der Anbindungsstelle und dem freien Ende sind die Haltearme, in Aufsicht, d.h. axialer Projektion entlang der Stutzenachse 5 betrachtet, geradlinig erstreckt und verjüngen sich bis zum freien Ende. Dies ist besonders gut in den axialen Aufsicht-Figuren 3, 5, 6, 9 und 11 zu erkennen. Dabei ist der Verlauf der Erstreckung des jeweiligen Haltearmes 7 in allen Figuren außer Figur 10 in der axialen Aufsicht radial zur Stutzenachse 5. **In** der Figur 10 hingegen ist der Verlauf der Erstreckung in eine Richtung senkrecht zu einer Radiuslinie der Stutzenachse 5, wobei die Radiuslinie auch der Richtung der Beabstandung der spitzen freien Enden des Einschweißteils 11a entspricht. Weiterhin sind in allen Figuren Haltearme 7 auf sich um die Stutzenachse 5 gegenüberliegenden Seiten angeordnet, insbesondere haben die Haltearme 7 einen Winkelabstand von 180 Grad zueinander betrachtet in der Umfangsrichtung um die Stutzenachse 5.

**In** der Ausführung des Ausgießers gemäß den Figuren 1 bis 6 und 12 bis 19 sind die Haltearme 7 an einem Anschlagring 8 angebunden und erstrecken sich ausgehend von dessen Außendurchmesser nach radial außen. Der Anschlagring 8 dient z.B. dazu die Bewegung der Kappenanordnung gemäß z.B. Figur 1 bei einem axialen Aufschieben der Kappenanordnung auf den Ausgießstutzen 4 zu begrenzen. Der Anschlagring 8 kann auch als Tragring dienen, z.B. um Behälter wie Flaschen und Beutel in Abfüllanlagen zu transportieren.

Für alle Figuren gilt weiterhin gemeinsam, dass der Ausgießer 2 axial in einem Abstand über dem Anschlagring 8 einen Rastring 9 aufweist, der dazu dient, dass der Haltering 1e der Kappenanordnung axial unter diesem gehalten wird, z.B. rastend, wofür auf der radial innen liegenden Mantelfläche des Halteringes 1e Rastvorsprünge 1f angeordnet sein können, welchen den Rastring 9 axial hintergreifen. Hierdurch ist der Haltering 1e der Kappenanordnung am Ausgießer 2 befestigt und damit mittelbar auch die mit dem wenigstens einen Halteband 1d daran befestigte Verschlußkappe 1. Die Rastvorsprünge 1f sind z.B. in der Figur 7 symbolisch innen auf der Mantelfläche des Halterings 1e angeordnet, welche die Kappenanordnung mit zwei Haltebändern 1d losgelöst vom Ausgießer 2 zeigt. Die Rastvorsprünge 1f können z.B. ausgebildet sein, wie der Vorsprung 6b auf der Innenmantelfläche der Verschlußkappe 1 gemäß Figur 6.

Besonders die Figuren 1, 2, 4, 8, 13, 16 und 19 verdeutlichen, dass bezogen auf die axiale Richtung der Stutzenachse 5 die Haltearme 7 angrenzend an die Anbindestelle am Ausgießer 2 eine Unterfläche aufweisen, die nach unten konkav ausgebildet ist. Hierdurch wird eine unterseitige, nach unten offene Rinne 7a gebildet, die über die Breite des Haltearmes 7 hinweg zumindest im Wesentlichen senkrecht zur Stutzenachse 5 erstreckt ist, insbesondere entweder in Umfangsrichtung um die Stutzenachse 5 herum erstreckt ist oder senkrecht zu einer Radiallinie zur Stutzenachse 5 erstreckt ist oder bei der Ausführung gemäß Figur 9 in radialer Richtung erstreckt ist. Gleichzeitig ist der Haltearm 7 hier nach axiale oben konvex und weist vorzugsweise entlang seiner Erstreckung überall gleiche Dicke auf.

In diese Rinne 7a kann das Halteband 1d aufgenommen werden, so dass dieses sicherer gehalten wird. Am freien Ende weist der jeweilige Haltearm eine Führungsfläche 7b auf, die nach oben weist und das Einführen des Haltebandes 1d in den unter dem Haltearm 7 liegenden Haltebereich erleichtert.

Alle Figuren 1 bis 14 und 19 zeigen hierbei Ausführungen, bei denen dem Haltearm 7 eine Begrenzungsfläche 10 axial gegenüberliegt, insbesondere unter dem Haltearm 7 liegt. Zwischen der Begrenzungsfläche 10 und dem Halteelement 7 wird der Haltebereich umgrenzt, in den das Halteband 1d aufgenommen werden kann.

Bei den Figuren 1 bis 11 wird diese Begrenzungsfläche 10 durch die Oberfläche des Einschweißteils 11a gebildet, das als Übergangsbereich 11 des Ausgießstutzens 4 zu einem Beutel 12a als Behälter 12 dient und mit dem der Ausgießer 2 zwischen zwei Folienlagen des Beutels 12a durch z.B. Schweißen befestigt werden kann. Ein solcher Beutel 12a ist in der Figur 2 durch die gestrichelten Linien angedeutet.

Bei den Figuren 12 bis 14 ist der Behälter 12 als Flasche 12b ausgebildet, wobei der Flaschenhals 11b den Übergangsbereich 11 bildet. Hier ist der Flaschenhals 11b durch eine Ausbauchung so ausgebildet, dass er eine axial unter dem Haltearm 7 liegende Begrenzungsfläche 10 bildet.

In der Figur 19 ist die Begrenzungsfläche 10 durch einen zweiten Haltearm 7 ausgebildet, der axial unter dem ersten Haltearm 7 angeordnet ist. Diese beiden Haltearme 7/10 sind um eine Ebene senkrecht zur Stutzenachse 5 spiegelsymmetrisch, die durch den Haltebereich verläuft.

Bei den Figuren 1 bis 6 und 12 bis 19 sind die Haltearme 7 an dem Anschlagring 8 angebracht. Bei den Figuren 8 bis 11 sind die Haltearme auf der Oberfläche des Einschweißteils 11a befestigt.

Die Figuren 4, 5, 14 und 17 zeigen Beispiele einer Verschlußkappe 1, die mit einem einzigen Halteband 1d befestigt ist, wohingegen z.B. die Figuren 6, 11 und 18 Ausführungen zeigen, bei denen die Verschlußkappe mit zwei Haltebändern 1d am Ausgießer 2, bzw. dem Haltering 1e befestigt ist.

Die Figuren 5 und 6 visualisieren weiterhin, dass zwischen einer Anbindungsstelle des Haltebandes 1d am Haltering und einem Haltearm 7, der zum Halten genutzt werden kann, in Umfangsrichtung um die Stutzenachse 5 herum ein Winkelabstand α besteht. Dieser beträgt bei der Figur 6 zumindest im Wesentlichen 90 Grad, ist hingegen bei der Figur 5 ca. 80 Grad. Vorzugsweise ist der Winkelabstand α zumindest im Bereich von 50 bis 130 Grad.

Die Figuren 15 bis 18 zeigen am Beispiel einer Flasche 12b als Behälter 12 Ausführungen, in denen unter dem das Halteelement bildenden Haltearm 7 keine Begrenzungsfläche angeordnet ist. Der Haltebereich ist somit axial nach unten nicht begrenzt. Dennoch wird das Halteband 1d sicher in der Rinne 7a gehalten, da das Halteband von unten durch eine materialinterne Rückstellkraft im Halteband 1d in die Rinne 7a gedrückt wird. Diese Rückstellkraft entsteht z.B. durch die Biegebeanspruchung des Haltebandes 1d an der Anbindungsstelle zum Haltering 1e beim Öffnen des Ausgießers 2 durch Abnehmen der Verschlußkappe 1.

## Patentansprüche

1. Ausgießvorrichtung umfassend
a. einen Ausgießer (2), der mit einem Behälter (12, 12a, 12b) verbunden oder zumindest mit einem Behälter (12, 12a, 12b) verbindbar ist und der einen um eine Stutzenachse (5) herum angeordneten Ausgießstutzen (4) aufweist, und
b. eine Verschlußkappe (1), die um eine Kappenachse (3) herum angeordnet ist, und
c. wenigstens ein Halteband (1d), das einstückig mit der Verschlußkappe (1) verbunden ist und mit dem die Verschlußkappe (1) am Ausgießer (2), insbesondere am Ausgießstutzen (4) des Ausgießers (2) befestigt ist,
**dadurch gekennzeichnet, dass**
d. am Ausgießer (2) wenigstens zwei, vorzugsweise genau zwei Halteelemente (7) angeordnet sind, mit denen das wenigstens eine Halteband (1d) haltbar ist, insbesondere das wenigstens eine Halteelement (1d) unter einer durch das Haltelement (7) vorbestimmten axialen Position haltbar ist.

2. Ausgießvorrichtung nach Anspruch 1, **dadurch gekennzeichnet, dass** die wenigstens zwei Halteelemente (7) in axialer Richtung der Stutzenachse (5) unter derjenigen Position am Ausgießer (2) befestigt sind, in welcher das wenigstens eine Halteband (1d) am Ausgießer (2) befestigt ist.

3. Ausgießvorrichtung nach einem der vorherigen Ansprüche, **dadurch gekennzeichnet, dass** die zwei Halteelemente (7) um die Stutzenachse (5) herum, vorzugsweise einander gegenüberliegend, angeordnet sind, insbesondere in einer Richtung beabstandet sind, welche der Richtung der Beabstandung der Armenden eines Einschweißteils (11a) entspricht, mit dem der Ausgießer (2) zwischen zwei Folienlagen eines Beutels (12a) befestigbar ist.

4. Ausgießvorrichtung nach einem der vorherigen Ansprüche, **dadurch gekennzeichnet, dass** in Umfangsrichtung um die Stutzenachse (5) betrachtet die Halteelemente (7) von der Position, in welcher das wenigstens eine Halteband (1d) am Ausgießer (2) befestigt ist, 50 bis 130 Grad, vorzugsweise 75 bis 105 Grad, vorzugsweise 85 bis 95 Grad, insbesondere 90 Grad beabstandet ist.

5. Ausgießvorrichtung nach einem der vorherigen Ansprüche, **dadurch gekennzeichnet, dass** das jeder Halteelement (7) als ein Haltearm (7) ausgebildet ist, der sich ausgehend von einer Anbindungsstelle am Ausgießer in Richtung zu einem freien Ende erstreckt, unter den das Halteband (1d) unterlegbar oder unterschiebbar ist, insbesondere jeder Haltearm (7) betrachtet in axialer Richtung der Stutzenachse (5) geradlinig erstreckt ist, insbesondere jeder Haltearm (7) in Richtung zu seinem freien Ende sich verjüngend ausgebildet ist, vorzugsweise ausgehend von seiner Anbindungsstelle am Ausgießer bis zu seinem freien Ende kontinuierlich verjüngend.

6. Ausgießvorrichtung nach Anspruch 5, **dadurch gekennzeichnet, dass** jeder jeweilige Haltearm (7), insbesondere betrachtet in axialer Richtung der Stutzenachse (5), zumindest im Wesentlichen in einer Richtung senkrecht zur Stutzenachse (5) erstreckt ist.

7. Ausgießvorrichtung nach Anspruch 5 oder 6, **dadurch gekennzeichnet, dass** jeder Haltearm (7), insbesondere betrachtet in axialer Richtung der Stutzenachse (5) im Wesentlichen radial zur Stutzenachse (5) erstreckt ist oder senkrecht zur einer die Stutzenachse (5) kreuzenden Radiallinie, insbesondere wobei die Anbindungsstelle der Haltearme (7) am Ausgießer (2) einen Abstand zur Stutzenachse (5) aufweist, der größer gleich dem radialen Abstand der Position ist, in welcher das wenigstens eine Halteband (1d) am Ausgießer befestigt ist.

8. Ausgießvorrichtung nach einem der vorherigen Ansprüche 5 bis 7, **dadurch gekennzeichnet, dass** jeder Haltearm (7) in axialer Richtung einer Begrenzungsfläche (10) am Ausgießer (2) gegenüberliegt, die den Haltebereich, in den das Halteband (1d) einlegbar ist, in axialer Richtung, insbesondere nach unten, begrenzt, insbesondere wobei die Begrenzungsfläche (10) ausgebildet ist durch:
a. die zum Ausgießstutzen (2) weisenden Oberfläche eines Übergangsbereichs (11a, 11b) ) des Ausgießers (2), mit welcher der Ausgießer (2) in einen Behälter (12a, 12b) übergeht, insbesondere wobei der Übergangsbereich (11a, 11b) als Einschweißteil (11a) ausgebildet ist, mit dem der Ausgießer (2) zwischen zwei Folienlagen eines Beutels (12a) befestigbar ist oder als Flaschenhals (11b) einer Flasche (12b) ausgebildet ist, oder
b. in axialer Richtung der Stutzenachse (5) der Haltearme (7) gegenüberliegenden weiteren Haltearm (7), insbesondere wobei die sich axial gegenüberliegenden Haltearme (7) um eine zur Stutzenachse (5) senkrechte Ebene spiegelsymmetrisch ausgebildet sind, wobei das Halteband (1d) zwischen die Haltearme (7) einsteckbar ist.

9. Ausgießvorrichtung nach einem der vorherigen Ansprüche 5 bis 8, **dadurch gekennzeichnet, dass** jeder Haltearm (7). am Ausgießer (2) federnd nachgiebig befestigt ist, insbesondere nachgiebig in axialer Richtung der Stutzenachse (5).

10. Ausgießvorrichtung nach einem der vorherigen Ansprüche, **dadurch gekennzeichnet, dass** die wenigstens zwei Halteelemente (7), insbesondere die wenigstens zwei Haltearme (7) nach einem der vorherigen Ansprüche 5 bis 9,
a. an einem den Ausgießstutzen (4) umgebenden ringförmigen Vorsprung (8) angeordnet sind, insbesondere vom Außendurchmesser des ringförmigen Vorsprungs (8) nach radial außen erstreckt sind, vorzugsweise wobei der ringförmige Vorsprung (8) durch einen Anschlagring (8) ausgebildet ist, der unter einem Haltering (9) angeordnet ist an dem die Verschlußkappe (1) mit dem wenigstens einen Halteband (1d) befestigt ist, oder
b. auf der zum Ausgießstutzen (4) weisenden Oberfläche eines Einschweißteils (11a) angeordnet sind, mit dem der Ausgießer (2) zwischen zwei Folienlagen eines Beutels (12a) befestigbar ist.

11. Ausgießvorrichtung nach einem der vorherigen Ansprüche, **dadurch gekennzeichnet, dass** jeder Halteelement (7), insbesondere jeder Haltearm (7), eine in axialer Richtung der Stutzenachse (5) offene Rinne (7a), insbesondere nach unten offene Rinne (7a) ausbildet, in die das Halteband (1d) einlegbar ist, insbesondere wobei die Rinne (7a) eine Erstreckung in einer Richtung senkrecht zur Stutzenachse (5) oder in Umfangsrichtung um die Stutzenachse (5) aufweist.

12. Ausgießvorrichtung nach einem der vorherigen Ansprüche, **dadurch gekennzeichnet, dass** das freie Ende der jeweiligen Halteelemente (7) eine Führungsfläche (7b) umfasst oder bildet, die gegenüber einer zur Stutzenachse (5) senkrechten Ebene geneigt ist, insbesondere nach oben geneigt ist, vorzugsweise in einem Winkel von 10 Grad bis 45 Grad zu der Ebene, vorzugsweise wobei die Führungsfläche (7b) in die Rinne (7a) übergeht.

13. Ausgießvorrichtung nach Anspruch 11 oder 12, **dadurch gekennzeichnet, dass** die Rinne (7a) dadurch ausgebildet ist, dass jeder Haltearm (7), insbesondere bezüglich der Stutzenachse (5) in Richtung nach axial unten, eine konkave Haltefläche aufweist, welche die Innenfläche der Rinne (7a) bildet, vorzugsweise wobei der Haltearm (7) bezüglich der Stutzenachse (5) in Richtung nach axial oben eine konvexe Oberfläche aufweist, insbesondere wodurch jeder Haltearm (7) zumindest im Bereich der Rinne (7a) überall gleiche Dicke aufweist, vorzugsweise jeder Haltearm (7) von der Anbindungsstelle bis zum freien Ende überall gleiche Dicke aufweist.

14. Ausgießvorrichtung nach einem der vorherigen Ansprüche, **dadurch gekennzeichnet, dass** die Verschlußkappe (1) Bestandteil einer Kappenanordnung ist, welche die Verschlußkappe (1), einen Haltering (1e) und wenigstens ein Halteband (1d) umfasst, wobei das wenigstens eine Halteband (1d) mit einem seiner Enden einstückig mit der Verschlußkappe (1) und mit dem anderen seiner Enden einstückig mit dem Haltering (1e) ausgebildet ist, wobei der Haltering (1e) am Ausgießer (2) gegen ein Abziehen in axialer Richtung der Stutzenachse (5) gesichert ist.

15. Ausgießvorrichtung nach Anspruch 14, **dadurch gekennzeichnet, dass** am Haltering (1e) und am Ausgießer (2), insbesondere am Ausgießstutzen (4), zusammenwirkende Rastmittel (9) angeordnet sind, mittels denen der Haltering (1e) am Ausgießer (2), insbesondere am Ausgießstutzen (4), insbesondere nach einer Erstmontage, befestigt ist, insbesondere auch beim Öffnen der Verschlußkappe (1) befestigt verbleibt, wobei das Rastmittel (9) am Ausgießer (2) als ein den Ausgießer (2), insbesondere den Ausgießstutzen (4) umgebender, von der äußeren Mantelfläche des Ausgießstutzens (4) radial nach außen vorspringender Rastring (9) ausgebildet ist und der Rastring (9) von dem Haltering (1e), insbesondere von wenigstens einem Rastvorsprung () am Haltering (1e) rastend hintergriffen ist, insbesondere betrachtet in der Aufsetzrichtung der Verschlußkappe (1).

16. Behälter, insbesondere Flasche (12b) oder Beutel (12a) mit einer Ausgießvorrichtung nach einem der vorherigen Ansprüche.

## Claims

1. Pouring device comprising
a. a spout (2) which is connected to a container (12, 12a, 12b), or is at least connectable to a container (12, 12a, 12b), and has a pouring nozzle (4) disposed about a nozzle axis (5), and
b. a closure cap (1) which is disposed about a cap axis (3), and
c. at least one holding band (1d) which is integrally connected to the closure cap (1) and by way of which the closure cap (1) is fastened to the spout (2), in particular to the pouring nozzle (4) of the spout (2), **characterized in that**
d. at least two, preferably exactly two, holding elements (7) are disposed on the spout (2), by means of which holding elements the at least one holding band (1d) can be held, in particular the at least one holding element (1d) can be held at an axial position predetermined by the holding element (7).

2. Pouring device according to Claim 1, **characterized in that** the at least two holding elements (7) are fastened to the spout (2) in the axial direction of the nozzle axis (5) at that position in which the at least one holding band (1d) is fastened to the spout (2).

3. Pouring device according to one of the preceding claims, **characterized in that** the two holding elements (7) are disposed about the nozzle axis (5), preferably opposite one another, in particular are spaced apart in a direction which corresponds to the direction of the spacing of the arm ends of a weld-in part (11a) by way of which the spout (2) is able to be fastened between two film layers of a pouch (12a).

4. Pouring device according to one of the preceding claims, **characterized in that**, when viewed in the circumferential direction about the nozzle axis (5), the holding elements (7) are spaced apart from the position at which the at least one holding band (1d) is fastened to the spout (2) by 50 to 130 degrees, preferably 75 to 105 degrees, preferably 85 to 95 degrees, in particular 90 degrees.

5. Pouring device according to one of the preceding claims, **characterized in that** each holding element (7) is formed as a holding arm (7) which, proceeding from an attachment point on the spout, extends in the direction of a free end under which the holding band (1d) can be placed or pushed, in particular, each holding arm (7), when viewed in the axial direction of the nozzle axis (5), extends in a straight line, in particular each holding arm (7) is designed to taper in the direction of its free end, preferably tapering continuously proceeding from its attachment point on the spout as far as its free end.

6. Pouring device according to Claim 5, **characterized in that** each respective holding arm (7), in particular when viewed in the axial direction of the nozzle axis (5), extends at least substantially in a direction perpendicular to the nozzle axis (5).

7. Pouring device according to Claim 5 or 6, **characterized in that** each holding arm (7), in particular when viewed in the axial direction of the nozzle axis (5), extends substantially radially with respect to the nozzle axis (5) or perpendicularly with respect to a radial line crossing the nozzle axis (5), in particular wherein the attachment point of the holding arms (7) on the spout (2) has a spacing from the nozzle axis (5) which is greater than or equal to the radial spacing of the position at which the at least one holding band (1d) is fastened to the spout.

8. Pouring device according to one of the preceding Claims 5 to 7, **characterized in that** each holding arm (7) lies opposite, in the axial direction, a boundary surface (10) on the spout (2), which boundary surface delimits, in the axial direction, in particular downwards, the holding region into which the holding band (1d) is able to be placed, in particular wherein the boundary surface (10) is formed by:
a. the surface, facing the pouring nozzle (2), of a transition region (11a, 11b) of the spout (2), by way of which the spout (2) transitions into a container (12a, 12b), in particular wherein the transition region (11a, 11b) is formed as a weld-in part (11a) by way of which the spout (2) is able to be fastened between two film layers of a pouch (12a) or is designed as a bottle neck (11b) of a bottle (12b), or
b. a further holding arm (7) lying opposite the nozzle axis (5) of the holding arms (7) in the axial direction, in particular wherein the holding arms (7) lying axially opposite one another are formed mirror-symmetrically about a plane perpendicular to the nozzle axis (5), wherein the holding band (1d) is insertable between the holding arms (7).

9. Pouring device according to one of the preceding Claims 5 to 8, **characterized in that** each holding arm (7) is fastened to the spout (2) in a resiliently yielding manner, in particular in a yielding manner in the axial direction of the nozzle axis (5).

10. Pouring device according to one of the preceding claims, **characterized in that** the at least two holding elements (7), in particular the at least two holding arms (7) according to one of the preceding Claims 5 to 9,
a. are disposed on an annular protrusion (8) surrounding the pouring nozzle (4), in particular extend radially outwards from the external diameter of the annular protrusion (8), preferably wherein the annular protrusion (8) is formed by a stop ring (8) which is disposed below a holding ring (9) to which the closure cap (1) is fastened by way of the at least one holding band (1d), or
b. are disposed on the surface of a weld-in part (11a) pointing towards the pouring nozzle (4), by way of which weld-in part the spout (2) is able be fastened between two film layers of a pouch (12a).

11. Pouring device according to one of the preceding claims, **characterized in that** each holding element (7), in particular each holding arm (7), forms a channel (7a) which is open in the axial direction of the nozzle axis (5), in particular a channel (7a) which is open at the bottom and into which the holding band (1d) can be placed, in particular wherein the channel (7a) has an extent in a direction perpendicular to the nozzle axis (5) or in the circumferential direction about the nozzle axis (5).

12. Pouring device according to one of the preceding claims, **characterized in that** the free end of the respective holding elements (7) comprises or forms a guide surface (7b) which is inclined, in particular inclined upwards, with respect to a plane perpendicular to the nozzle axis (5), preferably at an angle of 10 degrees to 45 degrees with respect to the plane, preferably wherein the guide surface (7b) transitions into the channel (7a).

13. Pouring device according to Claim 11 or 12, **characterized in that** the channel (7a) is formed **in that** each holding arm (7), in particular with respect to the nozzle axis (5) in the axially downward direction, has a concave holding face which forms the internal face of the channel (7a), preferably wherein the holding arm (7) has a convex surface in the axial upward direction with respect to the nozzle axis (5), in particular as a result of which each holding arm (7) has the same thickness everywhere at least in the region of the channel (7a), preferably each holding arm (7) has the same thickness everywhere from the attachment point to the free end.

14. Pouring device according to one of the preceding claims, **characterized in that** the closure cap (1) is a constituent part of a cap assembly which comprises the closure cap (1), a holding ring (1e) and at least one holding band (1d), wherein the at least one holding band (1d) by way of one of its ends is formed integrally with the closure cap (1) and by way of the other of its ends is formed integrally with the holding ring (1e), wherein the holding ring (1e) is secured on the spout (2) against being extracted in the axial direction of the nozzle axis (5).

15. Pouring device according to Claim 14, **characterized in that** disposed on the holding ring (1e) and on the spout (2), in particular on the pouring nozzle (4), are interacting latching means (9) by means of which latching means the holding ring (1e) is fastened to the spout (2), in particular to the pouring nozzle (4), in particular after initial assembly, in particular also remains fastened when the closure cap (1) is opened, wherein the latching means (9) on the spout (2) is designed as a latching ring (9) which surrounds the spout (2) in particular the pouring nozzle (4), and projects radially outwards from the outer shell face of the pouring nozzle (4), and the latching ring (9) is engaged from behind in a latching manner by the holding ring (1e), in particular by at least one latching protrusion () on the holding ring (1e), in particular when viewed in the attaching direction of the closure cap (1).

16. Container, in particular a bottle (12b) or pouch (12a), having a pouring device according to one of the preceding claims.

## Revendications

1. Dispositif de versement comprenant
a. un verseur (2), qui est relié à un contenant (12, 12a, 12b) ou peut être relié au moins à un contenant (12, 12a, 12b) et qui présente une tubulure de versement (4) disposée autour d'un axe de tubulure (5), et
b. un capuchon de fermeture (1), qui est disposé autour d'un axe de capuchon (3), et
c. au moins une bande de retenue (1d), qui est reliée d'un seul tenant au capuchon de fermeture (1) et à l'aide de laquelle le capuchon de fermeture (1) est fixé sur le verseur (2), en particulier sur la tubulure de versement (4) du verseur (2),
**caractérisé en ce que**
d. au moins deux, de préférence exactement deux éléments de retenue (7) sont disposés sur le verseur (2), à l'aide desquels l'au moins une bande de retenue (1d) peut être retenue, en particulier l'au moins un élément de retenue (1d) peut être retenu au-dessous d'une position axiale prédéfinie par l'élément de retenue (7).

2. Dispositif de versement selon la revendication 1, **caractérisé en ce que** les au moins deux éléments de retenue (7) sont, dans la direction axiale de l'axe de tubulure (5), fixés sur le verseur (2) au-dessous de la position dans laquelle l'au moins une bande de retenue (1d) est fixée sur le verseur (2).

3. Dispositif de versement selon l'une des revendications précédentes, **caractérisé en ce que** les deux éléments de retenue (7) sont disposés de préférence à l'opposé l'un de l'autre autour de l'axe de tubulure (5), en particulier sont espacés dans une direction qui correspond à la direction de l'espacement des extrémités de bras d'une pièce à souder (11a) à l'aide de laquelle le verseur (2) peut être fixé entre deux couches de feuille d'un sachet (12a).

4. Dispositif de versement selon l'une des revendications précédentes, **caractérisé en ce que**, considéré dans la direction circonférentielle autour de l'axe de tubulure (5), les éléments de retenue (7) sont espacés de 50 à 130 degrés, de préférence de 75 à 105 degrés, de préférence de 85 à 95 degrés, en particulier de 90 degrés, de la position dans laquelle l'au moins une bande de retenue (1d) est fixée sur le verseur (2).

5. Dispositif de versement selon l'une des revendications précédentes, **caractérisé en ce que** chaque élément de retenue (7) est réalisé sous la forme d'un bras de retenue (7) qui s'étend à partir d'un point de liaison sur le verseur en direction d'une extrémité libre, au-dessous de laquelle la bande de retenue (1d) peut être placée ou peut être poussée, en particulier chaque bras de retenue (7) s'étend de manière rectiligne considéré dans la direction axiale de l'axe de tubulure (5), en particulier chaque bras de retenue (7) est réalisé de manière à se rétrécir en direction de son extrémité libre, de préférence de manière à se rétrécir de façon continue à partir de son point de liaison sur le verseur jusqu'à son extrémité libre.

6. Dispositif de versement selon la revendication 5, **caractérisé en ce que** chaque bras de retenue (7) respectif, en particulier considéré dans la direction axiale de l'axe de tubulure (5), s'étend au moins sensiblement dans une direction perpendiculaire à l'axe de tubulure (5).

7. Dispositif de versement selon la revendication 5 ou 6, **caractérisé en ce que** chaque bras de retenue (7), en particulier considéré dans la direction axiale de l'axe de tubulure (5), s'étend sensiblement radialement par rapport à l'axe de tubulure (5) ou perpendiculairement à une ligne radiale croisant l'axe de tubulure (5), en particulier le point de liaison des bras de retenue (7) sur le verseur (2) présentant une distance à l'axe de tubulure (5) qui est supérieure ou égale à la distance radiale de la position dans laquelle l'au moins une bande de retenue (1d) est fixée sur le verseur.

8. Dispositif de versement selon l'une des revendications précédentes 5 à 7, **caractérisé en ce que** chaque bras de retenue (7) est, dans la direction axiale, en regard d'une surface de limitation (10) sur le verseur (2), laquelle limite dans la direction axiale, en particulier vers le bas, la région de retenue dans laquelle la bande de retenue (1d) peut être insérée, en particulier la surface de limitation (10) étant formée par :
a. la surface, tournée vers la tubulure de versement (2), d'une région de transition (11a, 11b) du verseur (2), par laquelle le verseur (2) se prolonge dans un contenant (12a, 12b), en particulier la région de transition (11a, 11b) étant réalisée sous forme de pièce à souder (11a) par laquelle le verseur (2) peut être fixé entre deux couches de feuille d'un sachet (12a) ou sous forme de goulot de bouteille (11b) d'une bouteille (12b), ou
b. un autre bras de retenue (7) opposé dans la direction axiale de l'axe de tubulure (5) des bras de retenue (7), en particulier les bras de retenue (7) opposés axialement étant formés de manière à présenter une symétrie miroir autour d'un plan perpendiculaire à l'axe de tubulure (5), la bande de retenue (1d) pouvant être introduite entre les bras de retenue (7).

9. Dispositif de versement selon l'une des revendications 5 à 8, **caractérisé en ce que** chaque bras de retenue (7) est fixé sur le verseur (2) de manière souple et élastique, en particulier de manière souple dans la direction axiale de l'axe de tubulure (5).

10. Dispositif de versement selon l'une des revendications précédentes, **caractérisé en ce que** les au moins deux éléments de retenue (7), en particulier les au moins deux bras de retenue (7) selon l'une des revendications précédentes 5 à 9,
a. sont disposés sur une saillie annulaire (8) entourant la tubulure de versement (4), en particulier s'étendent radialement vers l'extérieur à partir du diamètre extérieur de la saillie annulaire (8), de préférence la saillie annulaire (8) étant formée par une bague de butée (8) qui est disposée au-dessous d'une bague de retenue (9) sur laquelle le capuchon de fermeture (1) doté de l'au moins une bande de retenue (1d) est fixé, ou
b. sont disposés sur la surface, tournée vers la tubulure de versement (4), d'une pièce à souder (11a) à l'aide de laquelle le verseur (2) peut être fixé entre deux couches de feuille d'un sachet (12a).

11. Dispositif de versement selon l'une des revendications précédentes, **caractérisé en ce que** chaque élément de retenue (7), en particulier chaque bras de retenue (7), forme un canal (7a) ouvert dans la direction axiale de l'axe de tubulure (5), en particulier un canal (7a) ouvert vers le bas, dans lequel la bande de retenue (1d) peut être insérée, en particulier le canal (7a) présentant une étendue dans une direction perpendiculaire à l'axe de tubulure (5) ou dans la direction circonférentielle autour de l'axe de tubulure (5).

12. Dispositif de versement selon l'une des revendications précédentes, **caractérisé en ce que** l'extrémité libre des éléments de retenue (7) respectifs comprend ou forme une surface de guidage (7b) qui est inclinée par rapport à un plan perpendiculaire à l'axe de tubulure (5), en particulier inclinée vers le haut, de préférence suivant un angle de 10 degrés à 45 degrés par rapport au plan, de préférence la surface de guidage (7b) se prolongeant dans le conduit (7a).

13. Dispositif de versement selon la revendication 11 ou 12, **caractérisé en ce que** le conduit (7a) est réalisé de telle sorte que chaque bras de retenue (7) présente, en particulier par rapport à l'axe de tubulure (5) dans la direction axialement vers le bas, une surface de retenue concave qui forme la surface intérieure du conduit (7a), de préférence le bras de retenue (7) présentant, par rapport à l'axe de tubulure (5) dans la direction axialement vers le haut, une surface convexe, en particulier de telle sorte que chaque bras de retenue (7) présente partout la même épaisseur au moins dans la région du conduit (7a), de préférence chaque bras de retenue (7) présentant partout la même épaisseur du point de liaison à l'extrémité libre.

14. Dispositif de versement selon l'une des revendications précédentes, **caractérisé en ce que** le capuchon de fermeture (1) fait partie intégrante d'un ensemble de capuchon qui comprend le capuchon de fermeture (1), une bague de retenue (1e) et au moins une bande de retenue (1d), l'au moins une bande de retenue (1d) étant formée avec une de ses extrémités d'un seul tenant avec le capuchon de fermeture (1) et avec l'autre de ses extrémités d'un seul tenant avec la bague de retenue (1e), la bague de retenue (1e) étant bloquée sur le verseur (2) pour empêcher un arrachement dans la direction axiale de l'axe de tubulure (5).

15. Dispositif de versement selon la revendication 14, **caractérisé en ce que** des moyens d'encliquetage coopérants (9) sont disposés sur la bague de retenue (1e) et sur le verseur (2), en particulier sur la tubulure de versement (4), moyens par le biais desquels la bague de retenue (1e) est fixée sur le verseur (2), en particulier sur la tubulure de versement (4), en particulier après un montage initial, en particulier demeure fixée même lors de l'ouverture du capuchon de fermeture (1), le moyen d'encliquetage (9) sur le verseur (2) étant réalisé sous la forme d'une bague d'encliquetage (9) entourant le verseur (2), en particulier la tubulure de versement (4), et faisant saillie radialement vers l'extérieur à partir de la surface d'enveloppe extérieure de la tubulure de versement (4) et la bague de retenue (1e), en particulier au moins une saillie d'encliquetage () sur la bague de retenue (1e), venant en prise par l'arrière par encliquetage avec la bague d'encliquetage (9), en particulier considéré dans le direction de mise en place du capuchon de fermeture (1).

16. Contenant, en particulier bouteille (12b) ou sachet (12a), comportant un dispositif de versement selon l'une des revendications précédentes.
